# DEMANDE DE BREVET EUROPEEN

(11) **EP 2 609 843 A1**
(43) Date de publication de la demande: **03.07.2013**
(21) Numéro de dépôt: 12368033.2
(22) Date de dépôt: 11.12.2012
(51) Int. Cl.: A47K 11/12, E03D 13/00

(54) **Urinoir hygiénique amovible mural**

(30) Priorité: 15.12.2011 FR 1103841
(71) Demandeur: Mora Perez de Bustos, Aquilino, 06670 La Roquette sur Var (FR)
(72) Inventeur: Mora Perez de Bustos, Aquilino, 06670 La Roquette sur Var (FR)

(57) **Abrégé**

l'invention concerne un dispositif permettant de fixer un urinoir mural avec de ventouses de fixation, et dan sa forme ovoïde verticale avec un orifice central pourvu d'une collerette interne fixe et une collerette, externe en papier hygiénique jetable.

Actuellement les urinoirs et WC qui sont installés offrent une hygiène aléatoire causant des projection d'urine et propagation microbienne.

Le dispositif selon l'invention permet de remédier à cet inconvénient L'urinoir et constitué dan réceptacle en forme ovoïde vertical(2) d'un orifice central(4)et une collerette vers l'intérieur(12) quatre ventouses de, fixation mural(8) sure la plaque arrière(13) quatre croches de fixation(9)

L'urinoir selon l'invention et particulièrement destine à des toilettes prive, mais il peut être tout public grâce à sa collerette en papier hygiénique jetable à usage unique.

## Description

La présente invention concerne un dispositif servant à fixer un urinoir hygiénique mural amovible à volonté et dan sa forme ovoïde vertical avec de ventouses de fixation avec un orifice central pourvu d'une collerette interne,
empêchant l'eau de sortir,
et d'une collerette externe en papier hygiénique jetable.

Actuellement les urinoirs et WC qui sont installés offrent une hygiène, aléatoire causant des projection d'urine et propagation microbienne, et des problèmes sanitaires.

Le dispositif selon l'invention permet de remédier à ces inconvénients La position de l'utilisateur étant naturelle elle apporte un confort à la miction et une meilleure évacuation de la vessie grâce à sa-forme ovoïde verticale et à l'orifice central avec collerette interne, empêchant l'eau de sortir. la fixation verticale avec ventouses amovible à volontiers. l'eau coule le long delà paroi interne de l'urinoir permettant le nettoyage, une collerette externe en papier hygiénique, limitant la contamination bactérienne.

Ce dispositif comprend un réceptacle de forme ovoïde verticale(2) avec un orifice central(4) et une collerette vers l'intérieur(12).
La plaque arrière qui ferme l'urinoir(13) à quatre crochets(9) pour la fixation de quatre ventouses (8) pour fixa au mur à la hauteur voulue.
Le robinet(1) réglant le débit d'eau en partie haute de l'urinoir est alimenté par un tuyau accordable à l'arrivée d'eau(10) l'eau tombant sur une grille(5) perforée coule le long de la paroi de l'urinoir
Permettant un nettoyage continu. l'eau tombent sur la grille(6) l'évacuation se fera par le siphon(11) raccordé au tuyau pour l'écoulement (7). le passage des tuyaux(3) le tuyau de l'alimentation d'eau (10) et de l'évacuation(7)
sont en P,V,C, flexible les deux réunis dans une gaine(15) munie de ventouses de fixation mural(16)
La coque de liaison entre (14) le robinet (1) et la grille de distribution d'eau (5) raccord(17) entre le robinet(1) et le tuyau d'eau(10) coque de liaison (18) entre la grille(6) et le siphon(11) collerettes en papier hygiénique(19).

Les dessins annexés illustrent l'invention
La figure 1 représente le plan de face
La figure 2 représente la coupe du plan
La figure 3 représente la coupe du plan en terne et externe
La figure 4 représente la collerette externe en papier

La présente invention concerne un dispositif servent à fixer un urinoir mural pour hommes amovible à volonté avec des ventouses de fixation.

A titre d'exemple non limitatif l'urinoir aura les dimensions
50Cm de hauteur.
30Cm de largeur
30Cm de profondeur.
10Cm de collerette et (orifice)
l'installation peuvent ce faire fixe, par des vis et chevilles ou tout autre système. Le robinet d'alimentation d'eau permet d'utiliser un à deux litres d'eau environ.. L'urinoir pourra être fabriqué en différentes matière plastique ainsi que,
dans tout autre matériau et en différentes couleurs.
L'urinoir est simplifie, rapide à montes dans les salle de vaines et WC, déjà existant.
L'arrivée d'eau peau être manuelle ou automatique l'un ou l'autre permettant dé utiliser juste la quantité d'eau nécessaire par électrovanne et système infrarouge par coupure du faisceau ou avec le robinet .

Le dispositif selon l'invention est particulièrement destiné à des toilettes privés Me il peut être tout public grâce à sa collerette en papier jetable.
hygiénique à usage unique.

**Les dessins annexes illustrent l'invention**

| | |
|---|---|
| Figure 2/ plan de profil | Figure 1/ plan de face |
| (1) Robinet de distribution d'eau | (1) Robinet de distribution d'eau |
| (2) coque du réceptacle | (2) Ensemble du réceptacle |
| (3) Passage des tuyaux | (3) Passage des tuyaux |
| (4) Orifice central | (4) Orifice central |
| (8) Ventouses de fixation mural | (19) Collerette externe en papier |
| (9) Crochets de fixation | |
| (12) Collerette vers l'intérieur | |
| (13) Plaque arrière de l'urinoir | Figure 4/ plan de face |
| (19) Collerette externe en papier | (19) Collerette externe en papier |
| | |
| Figure 3/ coupe, due dispositifs | |
| (1) Robinet de distribution d'eau | |
| (5) Grille de distribution d'eau | |
| (6) Grille d'écoulement d'eau | |
| (7) Tuyau pour l'écoulement | |
| (10) Tuyaux de arrive d'eau | |
| (11) Siphon | |
| (14) Coque de liaison | |
| (15) Gaine | |
| (16) Petite ventouse de fixation | |
| (17) Raccord | |
| (18) Coque de liaison | |

## Revendications

1. Dispositifs pour fixer un urinoir hygiénique amovible mural **caractérisé en ce qu'il** comprend un réceptacle de forme ovoïde verticale(2) avec un orifice central(4) une collerette vers l'intérieur(12) et quatre ventouses(8) pour la fixation murale et
une collerette externe en papier hygiénique jetable(19).

2. Dispositif selon la revendication 1 **caractérisé par** son réceptacle de forme ovoïde verticale(2)

3. Dispositif selon la revendication 1 ou la revendication 2 **caractérisé par** son orifice central(4) du réceptacle(2)

4. Dispositif selon la revendication 1 ou la revendication 2 ou la revendication3 **caractérisé par** sa collerette vers l'intérieur(12) de l'orifice central(4)

5. Dispositif selon la revendication 1 ou la revendication 2 ou la revendication3 ou la revendication 4 en ce que l'une quelconque des revendications précédentes **caractérisé par** les quatre ventouses (8) pour la fixation mural de l'urinoir.

6. Dispositif selon l'une quelconque des revendications précédentes **caractérisé en ce que** la collerette externe en papier hygiénique jetable(19)
